# EUROPÄISCHE PATENTSCHRIFT

(11) **EP 2 759 485 B1**
(45) Veröffentlichungstag und Bekanntmachung des Hinweises auf die Patenterteilung: **19.08.2015**
(21) Anmeldenummer: 14000332.8
(22) Anmeldetag: 29.01.2014
(51) Int. Cl.: B65D 19/38, B65D 19/40

(54) **Transportpalette für Druckgasflaschen**
Transport pallet for compressed gas bottles
Palette de transport pour bouteilles de gaz comprimé

(30) Priorität: 29.01.2013 DE 102013001484
(43) Veröffentlichungstag der Anmeldung: 30.07.2014
(73) Patentinhaber: Messer GasPack GmbH, 47803 Krefeld (DE)
(72) Erfinder: Kriese, Alexander, 2500 Baden bei Wien (AT)
(74) Vertreter: Münzel, Joachim R.

(56) Entgegenhaltungen:
- EP-A1- 2 275 354
- DE-U1- 8 807 273
- DE-U1- 9 405 184
- DE-U1- 29 618 981

## Beschreibung

Die Erfindung betrifft eine Transportpalette für Druckgasflaschen, mit einer Bodenplatte und einem mit der Bodenplatte verbundenen Rahmengerüst zum Sichern der Druckgasflaschen gegen seitliches Herausfallen während des Transports.

Zum Transport einer Mehrzahl von Druckgasflaschen vom Lieferanten zu Kunden oder innerhalb eines Werks kommen häufig speziell ausgestalteten Transportpaletten zum Einsatz. Eine derartige Transportpalette, wie sie beispielsweise in der EP 0 104 471 A1 beschrieben ist, weist einen in der Regel 10 bis 15 cm hohen, rechteckigen oder quadratischen Bodenrahmen aus flachen Profilen auf, innerhalb dessen Aussparungen das Untergreifen durch die Hubeinheit eines Flurförderfahrzeugs, etwa eines Gabelstaplers, ermöglichen. Auf dem Bodenrahmen ist eine Bodenplatte in Form eines Bleches oder eines Gitters befestigt, auf der die zu transportierenden Druckgasflaschen während des Transports abgestellt werden. Ein Rahmengerüst aus Vertikalholmen, die im Bereich der Ecken des Bodenrahmens angeordnet sind und horizontal angeordneten Seitenholmen, die die Vertikalholme miteinander verbinden, sichert die Druckgasflaschen während des Transports gegen seitliches Herausfallen ab, welche in der Regel während des Transports an dem so gebildeten Geländer mittels Zurrgurten zusätzliche gesichert werden. Um ein Beladen der Transportpaletten mit den teilweise über 70 kg schweren Druckgasbehältern zu ermöglichen, sind an wenigstens einer Seite des Rahmengerüsts die Seitenholme aufklappbar ausgebildet; zugleich ist an diese Seite eine verschwenkbare Ladeklappe vorgesehen, über die die Druckgasflaschen beim Beladen der Palette gerollt werden. Das Rollen der schweren Druckgasflaschen über diese schräge Rampe ist jedoch mit einem hohen Risiko für das Bedienungspersonal verbunden und stellt bis heute eine der größten Unfallquellen bei der Handhabung von Druckgasflaschen dar.

Um dem Problem bei der Beladung der Paletten mit Gasflaschen zu entgehen, wurde in der US 3,602,368 eine speziell für den Transport von aufrecht stehenden Gegenständen konzipierte Transportpalette vorgeschlagen, die mit einer formstabilen, bodengleichen Grundplatte ausgerüstet ist, auf der die zu transportierenden Güter abgestellt werden. Um einen Transport mit einem Flurförderfahrzeug zu ermöglichen, sind zu beiden Seiten der Grundplatte Hohlprofile angebracht, in die die Zinken einer Staplergabel eingebracht werden können. Da die Grundplatte bei diesem Gegenstand das volle Gewicht der Ladung tragen muss, ist diese sehr massiv ausgebildet, was insgesamt zu einem hohen Gewicht der Transportpalette führt und die Manövrierbarkeit erschwert; zugleich erfordern die aus Platzgründen vergleichsweise eng ausgebildeten Hohlprofile mitunter einen sehr aufwändigen Rangieraufwand, bis das Förderfahrzeug in eine zur Aufnahme der Transportpalette geeignete Position verbracht ist. Zudem benötigen die seitlich ausgreifenden Profile einen gewissen Raum, was die Ladekapazität des Fahrzeugs reduziert.

Der Erfindung liegt daher die Aufgabe zugrunde, eine Transportpalette für Druckgasflaschen zu schaffen, die einfach in der Handhabung ist und die Sicherheit des Bedienpersonals beim Beladen gegenüber Transportpaletten nach dem Stande der Technik erhöht; weiterhin soll die Transportkapazität nicht oder nur sehr geringfügig reduziert werden.

Diese Aufgabe wird mit einer Transportpalette mit den Merkmalen des Patentanspruchs 1 gelöst. Vorteilhafte Ausgestaltungen der Erfindung werden in den Unteransprüchen beansprucht.

Eine Transportpalette der eingangs genannten Art und Zweckbestimmung ist also dadurch gekennzeichnet, dass die Bodenplatte, bei der es sich im Übrigen auch um einen Gitterrost handeln kann, gegenüber dem Rahmengerüst vertikal verschiebbar angeordnet und in mindestens zwei Betriebspositionen fixierbar ist, wobei in einer ersten Betriebsposition (im Folgenden auch "Ladeposition" genannt) die Bodenplatte auf einem Untergrund aufliegt und in einer zweiten Betriebsposition (im Folgenden auch "Transportposition" genannt) einen vertikalen, das Untergreifen durch ein Hubelement eines Förderfahrzeugs ermöglichenden Abstand vom Untergrund aufweist. In der Ladeposition ist zum Beladen der Transportpalette kein wesentlicher Höhenunterschied zu überwinden und die Druckgasflaschen können weitgehend gefahrlos auf der Bodenplatte abgestellt werden. Vor dem Transport der Palette wird die Bodenplatte angehoben und in der Transportposition fixiert und kann anschließend von den Gabeln eines Gabelstaplers o. dergl. untergriffen werden.

Die vertikale Positionierung der Bodenplatte erfolgt mittels geeigneter Hebemittel, wobei erfindungsgemäß zum vertikalen Verschieben der Bodenplatte wenigstens eine Hebeeinrichtung als integraler Bestandteil der Transportpalette fest am Rahmengerüst angeordnet ist.

Als Hebeeinrichtung zum Heben bzw. Senken der Bodenplatte kommt bevorzugt eine mechanische Hebeeinrichtung, beispielsweise ein Flaschenzug oder eine Winde, oder aber eine hydraulische Hebeeinrichtung zum Einsatz, bei der die Hubwirkung durch Beaufschlagen eines Hubkolbens mit einer mittels einer Hydraulikpumpe geförderten Hydraulikflüssigkeit erfolgt (Hubzylinder). Eine motorgetriebene Hebeeinrichtung ist im Rahmen der Erfindung zwar keinesfalls ausgeschlossen, jedoch aufgrund des hohen damit verbundenen Aufwandes weniger bevorzugt.

Bevorzugt ist im Bereich der Hebeeinrichtung ein von der Bodenplatte oberseitig vorstehendes Winkelprofil vorgesehen, mittels dem sich die Bodenplatte auf der Hebeeinrichtung abstützt. Das Winkelprofil ist dabei so ausgebildet, dass die Höhe der Hebeeinrichtung in deren eingefahrenem Zustand kompensiert wird, also die Bodenplatte im Ladezustand der Transportpalette auf dem Untergrund aufliegt.

Eine besonders vorteilhafte Anordnung sieht dabei vor, dass innerhalb eines im Wesentlichen quaderförmig ausgebildeten Rahmengestells die Hebeeinrichtungen im Bereich der vertikalen Seitenkanten des Rahmenprofils angeordnet sind. Die Hebeeinrichtungen, bevorzugt hydraulische Hubzylinder, stützen sich dabei beispielsweise von Konsolen ab, die im unteren Bereich der die Seitenkanten des Rahmengestells bildenden Vertikalprofilen angeordnet, beispielsweise mit diesen verschweißt, sind, während die in diesem Fall im Wesentlichen rechteckige Bodenplatte im Bereich ihrer Ecken Winkelprofile aufweist, mit denen sie auf den Hubelementen der Hebeeinrichtungen aufliegt. Bei dieser Ausführungsform wird ein gleichmäßiges Anheben bzw. Absenken der Bodenplatte ohne Gefahr einer Verkantung ermöglicht; zudem behindern die Hebeeinrichtungen das Beladen der Bodenplatte nicht oder nur unwesentlich. Um in die Transportposition der Transportpalette zu gelangen, wird die Bodenplatte durch Betätigen der Hebeeinrichtungen in eine Position verbracht, in der sie einen vertikalen Abstand von beispielweise 10 bis 20 cm vom Untergrund aufweist, der von einer Staplergabel untergriffen werden kann.

Eine abermals vorteilhafte Weiterbildung der Erfindung sieht vor, dass als Hebeeinrichtungen Hubzylinder zum Einsatz kommen, die mit einer am Rahmengerüst angeordneten, hydraulische Steuereinheit in Wirkverbindung stehen, mittels der die Hubzylinder synchron betätigt werden können. Dadurch wird nicht nur eine gleichmäßige Auf- und Abwärtsbewegung der Bodenplatte gewährleistet, sondern auch die Be- und Entladung der Transportpalette durch eine einzige Person ermöglicht. Die hydraulische Steuereinheit kann mittels eines elektrischen Antriebs und/oder, um die Transportpalette auch in Bereichen einsetzen zu können, in denen kein elektrischer Anschluss vorhanden ist, manuell bedient werden.

Anhand der Zeichnungen soll nachfolgend ein Ausführungsbeispiel der Erfindung näher erläutert werden. In schematischen Ansichten zeigen:
- Fig. 1:: Die perspektivische Ansicht einer erfindungsgemäßen Transportpalette in einem ersten Betriebszustand,
- Fig. 2:: Eine Hubeinheit der Transportpalette aus Fig. 1 in einer vergrößerten Schnittansicht,
- Fig. 3:: Die Transportpalette aus Fig. 1 in einem zweiten Betriebszustand.

Die in den Zeichnungen dargestellte Transportpalette 1 zum Transportieren einer Anzahl von beispielsweise 8 bis 30 Druckgasflaschen umfasst ein quaderförmiges Rahmengestell 2, dessen Seitenkanten von Vertikalprofilen 3a, 3b, 3c, 3d gebildet sind. Die Vertikalprofile 3a, 3b, 3c, 3d sind an drei Seiten des Rahmengestells 2 über Horizontalprofile 4a, 4b, 4c fest miteinander verbunden, beispielsweise sind die Horizontalprofile 4a, 4b, 4c mit den Vertikalprofilen 3a, 3b, 3c, 3d verschweißt oder verschraubt. An der vierten Seite des Rahmengestells ist ein Sicherungsholm 5 vorgesehen, der am Vertikalprofil 3d angelenkt ist und vor dem Beladen der Transportpalette 1 nach oben verschwenkt werden kann, wie durch den strichpunktierten Pfeil angedeutet. Zwischen den Vertikalprofilen 3a, 3b, 3c, 3d ist eine Bodenplatte 7 angeordnet. Die Bodenplatte 7, die beispielsweise aus einem Stahlblech oder einem Stahlgitter besteht, ist gegenüber den Vertikalprofilen 3a, 3b, 3c und 3d in vertikaler Hinsicht verschiebbar angeordnet. Fig. 1 zeigt einen Betriebszustand der Transportpalette 1, in dem die Bodenplatte 7 auf einem Untergrund aufliegt. In diesem Betriebszustand kann die Transportpalette 1 einfach und ohne Zuhilfenahme einer Rampe oder dergleichen mit Druckgasflaschen beladen werden. Hier nicht gezeigt sind an sich bekannte Sicherungselemente, wie beispielsweise Sicherungsbügel oder Sicherungsketten, mit denen die Druckgasflaschen während des Transports zusätzlich am Rahmengestell gehalten werden und die insbesondere einen sicheren Transport auch bei nicht vollständiger Beladung ermöglichen.

Zum Heben und Senken der Bodenplatte 7 sind im Bereich der Vertikalprofile 3a, 3b, 3c, 3d hydraulische Hubeinheiten 8a, 8b, 8c, 8d angeordnet. In Fig. 2 ist beispielhaft für alle Hubeinheiten 8a, 8b, 8c, 8d die Hubeinheit 8d in einer vergrößerten Schnittansicht gezeigt. Die Hubeinheit 8d umfasst einen hydraulischen Hubzylinder 9, der sich von einer vom jeweiligen Vertikalprofil 3a, 3b, 3c, 3d vorstehenden Konsole 11 abstützt und hubseitig gegen ein von der Bodenplatte 7 vorstehendes Winkelprofil 12 wirkt. Bei Betätigung der Hubeinheiten 8a, 8b, 8c, 8d wird auf diese Weise die Bodenplatte (wie durch die Pfeile angedeutet) vertikal nach oben um eine Distanz von beispielsweise 10 cm bis 20 cm verschoben. Selbstverständlich sind die Hubeinheiten 8a, 8b, 8c, 8d derart ausgebildet, dass das Heben und Senken der Bodenplatte 7 auch bei voller Beladung problemlos möglich ist.

Alle Hubeinheiten 8a, 8b, 8c, 8d sind mit einer manuellen Steuerung 15 wirkverbunden, die innerhalb des Rahmengestells 2 aufgenommen ist. Durch Betätigung eines Handhebels 16 werden alle Hubeinheiten 8a, 8b, 8c, 8d gleichzeitig angesteuert, wodurch während des Hubvorgangs eine gleichbleibend horizontale Positionierung der Bodenplatte 7 gewährleistet bleibt.

In Fig. 3 ist die Transportpalette 1 in ihrem Transportzustand, d.h. mit vertikal nach oben verschobener Bodenplatte 7 und geschlossenem Sicherungsholm 5 gezeigt. In diesem Betriebszustand steht die Transportpalette allein mit den unteren Abschnitten der Vertikalholme 3a, 3b, 3c, 3d auf dem Untergrund 13 auf, während der vertikale Abstand zwischen Bodenplatte 7 und Untergrund 13 das Einführen von Zinken eines Gabelstaplers und damit den weiteren Transport der Transportpalette 1 mittels Gabelstapler erlaubt. Um das versehentliche Absenken der Bodenplatte 7 auszuschließen, sind Sicherungsbolzen 18a, 18b, 18c, 18d vorgesehen, die in entsprechende Bohrungen 19a, 19b, 19c, 19d in den Vertikalprofilen 3a, 3b, 3c, 3d und der Bodenplatte 7 eingeschoben werden können, wodurch die Bodenplatte 7 in vertikaler Hinsicht fixiert wird. Ein weiterer Sicherungsbolzen 20 kann dem Fixieren des Sicherungsholms 5 in seinem in Fig. 3 gezeigten Schließzustand dienen. Die Sicherung der Bodenplatte 7 kann im Übrigen auch mittels anderer geeigneter Vorrichtungen erfolgen, beispielsweise Klappwinkeln.

**Bezugszeichenliste:**

| | |
|---|---|
| 1 | Transportpalette |
| 2 | Rahmengestell |
| 3a, 3b, 3d, 3d | Vertikalprofil |
| 4a, 4b, 4c | Horizontalprofil |
| 5 | Sicherungsholm |
| 6 | - |
| 7 | Bodenplatte |
| 8a, 8b, 8c, 8d | Hydraulische Hubeinheiten |
| 9 | Hubzylinder |
| 10 | - |
| 11 | Konsole |
| 12 | Winkelprofil |
| 13 | Untergrund |
| 14 | - |
| 15 | Steuerung |
| 16 | Handhebel |
| 17 | - |
| 18a, 18b, 18c, 18d | Sicherungsbolzen |
| 19a, 19b, 19c, 19d | Bohrung |
| 20 | Sicherungsbolzen |

## Patentansprüche

1. Transportpalette (1) zum Transport von Druckgasflaschen mittels eines Flurförderfahrzeugs, mit einer Bodenplatte (7) und einem mit der Bodenplatte verbundenen Rahmengerüst (2) zum Sichern der Druckgasflaschen gegen seitliches Herausfallen während des Transports,
**dadurch gekennzeichnet,**
**dass** die Bodenplatte (7) gegenüber dem Rahmengerüst (2) vertikal verschiebbar angeordnet und in mindestens zwei Betriebspositionen fixierbar ist, wobei in einer ersten Betriebsposition die Bodenplatte (7) auf einem Untergrund (13) aufliegt und in einer zweiten Betriebsposition einen vertikalen, das Untergreifen durch ein Hubelement des Förderfahrzeugs ermöglichenden Abstand vom Untergrund (13) aufweist,
und am Rahmengerüst (2) wenigstens eine Hebeeinrichtung (8a, 8b, 8c, 8d) angeordnet ist, mittels der die Bodenplatte (7) vertikal verschoben werden kann.

2. Transportpalette nach Anspruch 1, **dadurch gekennzeichnet, dass** als Hebeeinrichtung (8a, 8b, 8c, 8d) eine mechanische oder eine hydraulische Hebeeinrichtung vorgesehen ist.

3. Transportpalette nach einem der vorhergehenden Ansprüche, **dadurch gekennzeichnet, dass** im Bereich der Hebeeinrichtung (8a, 8b, 8c, 8d) ein von der Bodenplatte (7) oberseitig vorstehendes Winkelprofil (12) vorgesehen ist, mittels dem sich die Bodenplatte auf der Hebeeinrichtung (8a, 8b, 8c, 8d) abstützt.

4. Transportpalette nach Anspruch 3, **dadurch gekennzeichnet, dass** das Rahmengestell (2) im Wesentlichen quaderförmig ausgebildet ist und jeweils im Bereich der vertikalen Seitenkanten des Rahmenprofils (2) eine Hebeeinrichtung (8a, 8b, 8c, 8d) vorgesehen ist.

5. Transportpalette nach Anspruch 3 oder 4, **dadurch gekennzeichnet, dass** als Hebeeinrichtung (8a, 8b, 8c, 8d) vorgesehene Hubzylinder (9) mit einer am Rahmengerüst (2) angeordneten, vorzugsweise manuell bedienbaren hydraulischen Steuereinheit (15) in Wirkverbindung stehen, mittels der die Hubzylinder (9) synchron betätigbar sind.

## Claims

1. Transport pallet (1) for transporting compressed gas bottles by means of an industrial truck, with a base plate (7) and with a framework (2), which is connected to the base plate, for securing the compressed gas bottles from dropping out laterally during transportation,
**characterized**
**in that** the base plate (7) is arranged in a vertically displaceable manner in reflation to the framework (2) and is fixable in at least two operating positions, wherein, in a first operating position, the base plate (7) rests on an underlying surface (13) and, in a second operating position, is at a vertical distance from the underlying surface (13) enabling a lifting element of the conveying vehicle to engage under the base plate,
and at least one elevating apparatus (8a, 8b, 8c, 8d) is arranged on the framework (2), by means of which elevating apparatus the base plate (7) can be displaced vertically.

2. Transport pallet according to Claim 1, **characterized in that** a mechanical or a hydraulic elevating apparatus is provided as the elevating apparatus (8a, 8b, 8c, 8d).

3. Transport pallet according to either of the preceding claims, **characterized in that** an angle profile (12) which protrudes from the base plate (7) on the upper side and by means of which the base plate is supported on the elevating apparatus (8a, 8b, 8c, 8d) is provided in the region of the elevating apparatus (8a, 8b, 8c, 8d).

4. Transport pallet according to Claim 3, **characterized in that** the framework (2) is of substantially cuboidal design and an elevating apparatus (8a, 8b, 8c, 8d) is provided in each case in the region of the vertical side edges of the frame profile (2).

5. Transport pallet according to Claim 3 or 4, **characterized in that** lifting cylinders (9) which are provided as the elevating apparatus (8a, 8b, 8c, 8d) are operatively connected to a preferably manually operable, hydraulic control unit (15) which is arranged on the framework (2) and by means of which the lifting cylinders (9) are actuable synchronously.

## Revendications

1. Palette de transport (1) pour le transport de bouteilles de gaz comprimé au moyen d'un chariot de manutention, comprenant une plaque de fond (7) et une structure de châssis (2) connectée à la plaque de fond pour fixer les bouteilles de gaz comprimé de manière à les empêcher de tomber latéralement pendant le transport,
**caractérisée en ce que**
la plaque de fond (7) est disposée de manière déplaçable verticalement par rapport à la structure de châssis (2) et peut être fixée dans au moins deux positions fonctionnelles, dans une première position fonctionnelle, la plaque de fond (7) reposant sur un subjectile (13) et, dans une deuxième position fonctionnelle, présentant une distance verticale au subjective (13) permettant une saisie par le dessous par un élément de levage du chariot de manutention,
et **en ce qu'**au moins un dispositif de levage (8a, 8b, 8c, 8d) est disposé sur la structure de châssis (2), au moyen duquel la plaque de fond (7) peut être déplacée verticalement.

2. Palette de transport selon la revendication 1, **caractérisée en ce qu'**un dispositif de levage mécanique ou hydraulique est prévu en tant que dispositif de levage (8a, 8b, 8c, 8d).

3. Palette de transport selon l'une quelconque des revendications précédentes, **caractérisée en ce que** dans la région du dispositif de levage (8a, 8b, 8c, 8d) est prévu un profilé coudé (12) faisant saillie du côté supérieur depuis la plaque de fond (7), au moyen duquel la plaque de fond s'appuie sur le dispositif de levage (8a, 8b, 8c, 8d).

4. Palette de transport selon la revendication 3, **caractérisée en ce que** la structure de châssis (2) est réalisée essentiellement sous forme parallélépipédique et un dispositif de levage (8a, 8b, 8c, 8d) est prévu à chaque fois dans la région des arêtes latérales verticales de la structure de châssis (2).

5. Palette de transport selon la revendication 3 ou 4, **caractérisée en ce que** des cylindres de levage (9) prévus en tant que dispositif de levage (8a, 8b, 8c, 8d) sont en liaison fonctionnelle avec une unité de commande hydraulique (15), de préférence à commande manuelle, disposée sur la structure de châssis (2), au moyen de laquelle les cylindres de levage (9) peuvent être actionnés de manière synchrone.
